# EUROPÄISCHE PATENTSCHRIFT

(11) **EP 2 137 746 B1**
(45) Veröffentlichungstag und Bekanntmachung des Hinweises auf die Patenterteilung: **31.12.2014**
(21) Anmeldenummer: 08735232.4
(22) Anmeldetag: 14.04.2008
(51) Int. Cl.: H01H 9/28, H01H 71/12

(54) **VERRIEGELUNGSVORRICHTUNG FÜR EIN INSTALLATIONSSCHALTGERÄT**
LOCKING DEVICE FOR AN INSTALLATION SWITCH DEVICE
DISPOSITIF DE VERROUILLAGE POUR UN APPAREIL DE COUPURE D'INSTALLATION

(30) Priorität: 19.04.2007 DE 102007018522; 14.04.2008 DE 102008018892
(43) Veröffentlichungstag der Anmeldung: 30.12.2009
(73) Patentinhaber: ABB AG, 68309 Mannheim (DE)
(72) Erfinder: EPPE, Klaus-Peter, 69429 Waldbrunn (DE); MUDERS, Erwin, 69126 Heidelberg (DE); SCHMITT, Hermann, 68535 Edingen-Neckarhausen (DE)
(86) Internationale Anmeldenummer: PCT/EP2008/002958
(87) Internationale Veröffentlichungsnummer: WO 2008/128672

(56) Entgegenhaltungen:
- EP-A- 1 587 116
- CH-A5- 579 823
- DE-A1- 2 507 497
- FR-A- 2 848 722
- US-A- 3 657 672
- US-A- 3 671 890
- US-A- 3 806 847

## Beschreibung

Die Erfindung betrifft ein Installationsschaltgerät gemäß dem Oberbegriff des Anspruches 1.

Installationsschaltgeräte, wie beispielsweise ein selektiver Hauptleitungsschutzschalter oder ein nicht selektiver Leitungsschutzschalter, umfassen üblicherweise wenigstens eine Kontaktstelle, welche aus einem festen und einem an einem Kontakthebel befindlichen beweglichen Kontaktstück gebildet ist, Zu- und Abgangsklemmen, einen Bedienhebel zur Bedienung von außen sowie ein Schaltwerk, das von dem Bedienhebel betätigbar ist und das mit dem Kontakthebel so zusammenwirkt, dass in einem Verklinkungszustand des Schaltwerkes die Kontaktstelle geschlossen, und in einem Entklinkungszustand des Schaltwerkes die Kontaktstelle bleibend geöffnet ist. Bei verklinktem Schaltwerk kann also Strom von der Eingangs- zu der Ausgangsklemme über die Kontaktstelle fließen, bei entklinktem Schaltwerk ist dieser Strompfad unterbrochen.

Durch den Bedienhebel kann das Schaltwerk in den verklinkten Zustand gebracht, also eingeschaltet, oder in den entklinkten Zustand gebracht, also ausgeschaltet werden. Im Inneren des Installationsschaltgerätes sind außerdem noch Auslöseeinrichtungen vorhanden, die beim Auftreten bestimmter fehlerhafter Betriebszustände in dem von dem Installationsschaltgerät überwachten Stromkreis, wie Kurzschluss oder Überstrom, so auf das Schaltwerk einwirken, dass dieses in den entklinkten Zustand übergeht, wenn es vor der Auslösung im verklinkten Zustand war. Dazu umfasst das Schaltwerk einen Auslösehebel, der sich entweder in einer Verklinkungsstellung oder in einer Entklinkungsstellung befinden kann. Wenn sich der Auslösehebel in der Verklinkungsstellung befindet, so kann das Schaltwerk von dem Bedienhebel verklinkt werden. Wenn der Auslösehebel sich in der Entklinkungsstellung befindet, so entklinkt sich das Schaltwerk, wenn es vorher verklinkt war. Wenn das Schaltwerk entklinkt ist und der Auslösehebel wird in der Entklinkungsstellung festgehalten, dann kann das Schaltwerk nicht wieder verklinkt werden.

Üblicherweise ist der Auslösehebel durch eine Fesselfeder in der Verklinkungsstellungsstellung gehalten. Bei Auftreten eines Kurzschluss- oder Überstromes wirkt die entsprechende Auslöseeinrichtung so auf den Auslösehebel ein, dass er kurzzeitig aus der Verklinkungs- in die Entklinkungsstellung übergeht, so dass das Schaltwerk sich entklinkt, und danach sofort von der Fesselfeder wieder in die Verklinkungsstellung verbracht wird.

Oft besteht die Anforderung, dass ein Installationsschaltgerät aus dem ausgeschalteten Zustand heraus nur von dazu autorisiertem Personal wieder eingeschaltet werden darf, Wenn beispielsweise der Haupt-Leitungsschutzschalter wegen Durchführung von Wartungsarbeiten an der Elektroinstallationsanlage eines Hauses ausgeschaltet wird, um gefahrloses Arbeiten zu ermöglichen, soll verhindert werden, dass eine unbefugte Person den Schalter wieder einschaltet, denn dies soll erst nach ordnungsgemäßem Abschluss der Wartungsarbeiten durch eine dazu befugte Person geschehen.

Bei heute verfügbaren Geräten nach dem Stand der Technik wird dieses Problem meistens dadurch gelöst, dass eine zusätzliche Abdeckkappe oder eine andere mechanische Sperrvorrichtung außen an dem Bedienhebel angebracht wird, welche die Betätigung des Bedienhebels verhindert und nur von der dazu befugten Person wieder entfernt werden kann. Da die befugten Personen oftmals Mitarbeiter der Energieversorgungsunternehmen (EVU) sind, wird eine solche Sperrvorrichtung auch "EVU-Schloß" genannt.

Allerdings erfordert dies ein zusätzlich außen am Installationsschaltgerät angebrachtes Teil, was einen erheblichen Mehraufwand bei der Fertigung und der Ersatzteilbevorratung bedeutet. Außerdem bestehen Sicherheitslücken, da die außen angebrachte Sperrvorrichtung irrtümlich auch im eingeschalteten Zustand angebracht werden kann.

Die DE 10 2004 019 174 A1 zeigt eine gattungsgemäße Verriegelungsvorrichtung, wobei dort im Inneren des Schaltgerätes eine Auslösehebel-Stellvorrichtung angeordnet ist, die von außerhalb des Installationsschaltgerätes so zwischen einer Einschalt- und einer Ausschaltposition verstellbar ist, dass in der Ausschaltposition der Auslösehebel in Entklinkungsstellung gehalten ist. Die Auslösestellvorrichtung ist dabei ein Schieber, der von einem drehbar gelagerten und von außen nur durch ein Spezialwerkzeug betätigbaren Stellteil verschoben werden kann. Eine solche Vorrichtung benötigt immer noch ein zusätzliches Teil im Inneren des Installationsschaltgerätes, nämlich den zusätzlichen Schieber, und ist daher aufwändig.

Die DE 25 07 497 zeigt einen Fehlerstromschutzschalter mit Schaltwerk und Prüftaste, an der eine mit Festkontakten zusammenwirkende Kontaktfeder angeordnet ist, wobei an der Prüftaste ein parallel zu der Bedienoberfläche des Gerätes und von dem Auslösehebel des Schaltwerks wegweisender Nocken angeformt ist, welcher nach Eindrücken und Verdrehen der Prüftaste mittels eines Werkzeugs in das Schaltwerk eingreift und dadurch eine Verklinkung des Schaltwerks verhindert.

Es ist daher die Aufgabe der vorliegenden Erfindung, eine gattungsgemäße Verriegelungsvorrichtung noch weiter zu vereinfachen.

Die Aufgabe wird gelöst durch ein Installationsschaltgerät gemäß Anspruch 1.

Erfindungsgemäß also weist der Zapfen in das Innere des Schaltgerätes hin zu dem Auslösehebel und ist in der Ausschaltposition des Auslösehebel-Stellteils mit dem Auslösehebel gekoppelt.

In einer vorteilhaften Weiterbildung der Erfindung ist das Auslösehebel-Stellteil um eine auf den Auslösehebel hin weisende Drehachse drehbar gelagert, und der Zapfen ist exzentrisch zu der Drehachse an dem Auslösehebel-Stellteil angebracht. Das Auslösehebel-Stellteil ist so angebracht und korrespondiert so mit dem Auslösehebel, dass in der Verriegelungsstellung des Stellteils der Zapfen direkt auf einen Fortsatz des Auslösehebels wirkt und diesen dadurch in der Entklinkungsstellung festhält.

Der Auslösehebel kann damit nicht mit dem Klinkenhebel die Verklinkungsstelle verriegeln, und der Schaltgriff läuft leer.

Gemäß einer besonders vorteilhaften Ausführungsform trägt der Zapfen eine Anschrägung, die beim Eindrehen des Stellteils auf den Fortsatz des Auslösehebels hin mit einer Flanke des Fortsatzes zusammenwirkt und dadurch eine stetige Verschwenkung des Auslösehebels in die entklinkte Position hin bewirkt.

Erfindungsgemäß ist der Auslösehebel ein Doppelarmhebel. Er hat einen ersten, den sog. Verklinkungsarm, der an seinem freien Ende eine Nase trägt, die in verklinktem Zustand mit der Verklinkungsfläche des Klinkenhebels zusammenwirkt. Er hat einen zweiten, den Auslösearm, an dem in der Nähe der Drehachse und etwa senkrecht von dem zweiten Arm in Richtung zu der vorderen Frontseite hin der Fortsatz entspringt, mit dem der Zapfen des Auslösehebel-Stellteils in der Ausschaltposition gekoppelt ist.

Gemäß einer weiteren vorteilhaften Ausführungsform ist die Bedienungsseite des Auslösehebel-Stellteils an der vorderen Gerätefrontseite angebracht und das Schaltwerk mit dem Auslösehebel ist nahe der vorderen Gerätefrontseite angebracht.

In einer besonders vorteilhaften Ausgestaltung der Erfindung ist das Auslösehebel-Stellteil nur mittels eines speziellen Werkzeuges betätigbar. Solche speziellen Werkzeuge können durch organisatorische Maßnahmen ausschließlich den dazu befugten Personen, beispielsweise dem Wartungs- und Inbetriebnahmepersonal der EVU zugänglich gemacht werden.

Der Vorteil einer erfindungsgemäßen Verriegelungsvorrichtung liegt in der direkten Einwirkung des Auslösehebel-Stellteils auf den Auslösehebel. Dadurch wird der Schieber eingespart, wodurch ein einfacherer und weniger störanfälliger Ausbau des Installationsschaltgerätes ermöglicht wird.

Weitere vorteilhafte Ausgestaltungen und Verbesserungen der Erfindung und weitere Vorteile sind den Unteransprüchen zu entnehmen.

Anhand der Zeichnungen, in denen ein Ausführungsbeispiel der Erfindung dargestellt ist, wird die Erfindung sowie weitere vorteilhafte Ausgestaltungen und Verbesserungen der Erfindung näher erläutert und beschrieben.

Es zeigen:
- Figur 1: eine Ausführungsform einer erfindungsgemäßen Verriegelungsvorrichtung, bei der sich das Auslösehebel-Stellteil in Einschaltposition befindet;
- Figur 2: eine Detailansicht der Figur 1
- Figur 3: die Ausführungsform einer erfindungsgemäßen Verriegelungsvorrichtung wie in Figur 1 , bei der sich das Auslösehebel-Stellteil in Ausschaltposition befindet, sowie
- Figur 4: eine Detailansicht der Figur 3.

Es werde zunächst die Figur 1 betrachtet. In der Figur 1 ist eine erfindungsgemäße Verriegelungsvorrichtung dargestellt, umfassend ein Schaltwerk 10 und ein Auslösehebel-Stellteil 12. Das Schaltwerk 10 und die Verriegelungsvorrichtung 12 sind in ein Installationsschaltgerät, beispielsweise einen Hauptleitungsschutzschalter, eingebaut. Der Hauptleitungsschutzschalter selbst ist hier nur angedeutet durch die stichliiert gezeichnete Gerätefrontseite 2 des Gehäuses. Im Übrigen ist ein Hauptleitungsschutzschalter als solcher im Prinzip bekannt. Das Schaltwerk eines erfindungsgemäßen Hauptleitungsschutzschalters ist unterhalb der Gehäusewand 2 in dem Bereich angebracht, in dem ein in einer Ebene parallel zu der Gehäusewand 2 verschwenkbares Auslösehebel-Stellteil 12 vorgesehen ist. An das Auslösehebel-Stellteil 12 ist ein zu dem Schaltwerk 10 hin reichender Zapfen 123 angebracht, hier angeformt. Beim Verschwenken des Auslösehebel-Stellteils 12 in der Ebene parallel zu der Gehäusewand 2 ist der Auslösehebel 30 des Schaltwerks 10 durch den Zapfen 123 in seiner Entklinkungsstellung haltbar. In dem hier gezeigten Beispiel ist die Gehäusewand 2 die vordere Frontseite eines Isolierstoffgehäuses des Installationsschaltgerätes.

Kern des Schaltwerks 10 ist eine Verklinkungsstelle 31, gebildet durch die Wechselwirkung einer Nase 302 an dem Verklinkungsarm 301 eines Auslösehebels 30 mit der Verklinkungsfläche eines Klinkenhebels 27.

Ein Steuerhebel 17 ist über einen Drehzapfen 18 mit einem ersten Zwischenhebel 19 verbunden. Diese ist über einen Gelenkzapfen 20 mit einem zweiten Zwischenhebel 21 gelenkig verbunden, der an einer Gelenkachse 23 an einem Schaltknebel 24 mit einem Schaltgriff 25 angelenkt ist. Der Schaltknebel 24 ist in einer ortsfesten Achse 22 gelagert.

Der Gelenkzapfen 20 ist in einem Langloch 26 des Klinkenhebels 27 beweglich geführt. Der Klinkenhebel 27 ist ortsfest um eine Drehachse 28 drehbar gelagert. Der Klinkenhebel 27 bildet mit einem um eine ortsfest gelagerte Achse 29 drehbar gelagerten Auslösehebel 30 eine Verklinkungsstelle 31.

Der Auslösehebel 30 ist als Doppelarmhebel ausgebildet, dessen erster, der Verklinkungsstelle zugeneigte Arm 301, auch Verklinkungsarm genannt, eine Nase 302 trägt, die zusammen mit einer Nase 271 des Klinkenhebels 27 die Verklinkungsstelle 31 bildet. Der zweite, von der Verklinkungsstelle 31 wegweisende Arm 303 des Auslösehebels 30, auch Auslösearm genannt, trägt eine Nase 304. An dieser Nase 304 greifen der oder die thermischen Auslöser des Schalters an, beispielsweise über - hier nicht dargestellte - Schieber. Durch Einwirkung der thermischen Auslöser wird der Auslösehebel 30 beim Auslöservorgang im Uhrzeigersinn verschwenkt, so dass die Nase 302 die Nase 271 freigibt, wodurch die Verklinkungsstelle 31 entklinkt wird.

Das Schaltwerk dient dazu, eine Trennkontaktstelle, welche ein auf einem Kontaktträgerarm 400 gelagertes, bewegliches Kontaktstück 401 und ein, nicht dargestelltes, festes Kontaktstück umfasst, entweder durch manuelle Betätigung mittels eines Schaltgriffes dauerhaft zu öffnen oder zu schließen, oder die geschlossene Trennkontaktstelle auf die Einwirkung eines Auslöseorgans hin zu öffnen und dauerhaft geöffnet zu halten. Die Einwirkung des Auslöserorgans geschieht über den Auslösehebel 30, und zwar so, dass bei Aktivierung des Auslöseorgans der Auslösehebel 30 so verdreht wird, dass die Nase 302 an seinem Verklinkungsarm 301 von der Verklinkungsfläche 271 des Klinkenhebels 27 gelöst und so die Verklinkungsstelle 31 entklinkt wird.

Das dargestellte Schaltwerk 10 könnte beispielsweise Teil des Schaltmechanismus eines selektiven Hauptleitungsschutzschalters sein. Das Auslöserorgan kann dann ein thermischer Auslöser oder einen magnetischer Schnellauslöser sein, welche beide über einen, nicht dargestellten, Auslöseschieber auf den Auslösearm 303 des Auslösehebels 30 in geeigneter Weise einwirken. Über den Steuerhebel 17 steht das Schaltwerk 10 gemäß der Figur 1 in Verbindung mit einem weiteren Kontakthebel, welcher Teil einer Hauptkontaktstelle in dem Hauptleitungsschutzschalter ist, hier nicht dargestellt. Beim manuellen Einschalten über den Schaltgriff 25 werden sowohl die Trennkontaktstelle als auch die Hauptkontaktstelle geschlossen, beziehungsweise beim manuellen Ausschalten werden beide geöffnet.

Ein manuelles Einschalten über den Schaltgriff 25 ist nur bei verklinkter Verklinkungsstelle 31 möglich. Ist die Verklinkungsstelle 31 in ihrer entklinkten Stellung gehalten, so läuft der Schaltgriff 25 frei, und die Trennkontaktstelle sowie die Hauptkontaktstelle bleiben geöffnet.

Der Auslösehebel 30 trägt einen Fortsatz 305, welcher in etwa senkrecht zur Längserstreckungsrichtung des Auslösehebels von diesem in Richtung auf die Gerätefrontseite 2 hin absteht und etwa in der Nähe der Drehachse 201 des Auslösehebels angebracht ist.

Das Auslösehebel-Stellteil 12 umfasst einen etwa zylindrischen Grundkörper 121, der in einer Ausnehmung der Gehäusewand um eine ortsfeste Drehachse 122, welche in etwa senkrecht zur Längserstreckungsrichtung des Auslösehebels 30 orientiert ist, drehbar und damit in einer zu der Gehäusewand parallelen Ebene um die Achse 122 verschwenkbar gelagert ist. An den Grundkörper 121 ist exzentrisch ein Zapfen 123 angebracht. Dieser hat in der in den Figuren 1 und 2 gezeigten Einschaltposition des Auslösehebel-Stellteils 12 von dem Auslösehebel-Fortsatz 305einen Abstand, der so groß ist, dass der Auslösehebel 30 unbehindert um seine Achse 29 verschwenken kann.

Die gedachte Verlängerung der Achse 123 des Auslösehebels des Stellteils 12 schneidet den Auslösehebel 30 nahe dessen Achse 29. Die dadurch bewirkte räumliche Nähe des Auslösehebel-Stellteils 12 zu dem Auslösehebel-Fortsatz 305 ist wichtig, damit ohne ein weiteres Zwischenteil das Auslösehebel-Stellteil 12 den Auslösehebel 30 in der Auslöseposition festhalten kann.

Es werden nun die Figuren 3 und 4 betrachtet. In der in den Figuren 3 und 4 gezeigten Ausschaltposition ist das Auslösehebel-Stellteil 12 um 90° gedreht worden. Nunmehr liegt der Zapfen 123 des Auslösehebel-Stellteils 12 an den Auslösehebel-Fortsatz 305 an und hält diesen verschwenkt im Uhrzeigersinn so, das die Nase 302 an dem Verklinkungsarm 301 von der Verklinkungsfläche des Klinkenhebels abgehoben ist. In dieser Stellung ist die Verklinkungsstelle 31 also entklinkt und ein manuelles Einschalten des Installationsschaltgerätes ist nicht möglich.

Das Auslösehebel-Stellteil12 besitzt an seiner der Gerätefrontseite 2 zuweisenden Seite ein Betätigungsteil 124, welches den Eingriff mit einem Spezialwerkzeug erlaubt. Das Betätigungsteil124 ist so ausgebildet, dass nur mit diesem Spezialwerkzeug ein Verdrehen des Auslösehebel-Stellteils 12 möglich ist. Einmal in die Ausschaltposition gebracht, kann das Installationsschaltgerät also nur von der dazu autorisierten Person, die zum Zeichen ihrer Autorisierung über das Spezialwerkzeug verfügt, wieder in die Einschaltposition gedreht werden.

Das Betätigungsteil 124 ist beispielsweise ein Zapfen mit einer speziell geformten Umfangskontur, etwa einem Sechseck mit solchen Maßen, die zu keiner der gebräuchlichen und standardisierten Schraubendreher-Querschnitte passt.

An der Stelle der Gerätefrontseite 2, an der das Betätigungsteil 124 sichtbar ist, befindet sich eine sacklochartige Ausnehmung 201, in deren Mitte sich ein drehbar gelagerter, äußerer Zapfen erhebt, welcher das Betätigungsteil 124 bildet. Neben der Umfangskontur des Zapfens ist auch der Abstand des Zapfens von den Seitenwänden 202 der Ausnehmung 201 so bemessen, dass nur das bereits erwähnte Spezialwerkzeug zum Verdrehen des Betätigungsteils 124 eingeführt werden kann.

Der Zapfen 123 des Auslösehebel-Stellteils 12 besitzt eine Anschrägung 25. Diese sorgt dafür, dass beim Verdrehen des Auslösehebel-Stellteils 12 in die Ausschaltposition der Zapfen 123 des Auslösehebel-Stellteils mit seiner äußeren Umfangskontur gleitend mit dem Auslösehebel-Fortsatz 305 zusammenwirkt und dadurch ein Verkanten oder Verklemmen vermieden ist.

**Bezugszeichenliste**

| | | | |
|---|---|---|---|
| 2 | Schaltgeräte-Vorderseite | 201 | Ausnehmung |
| 10 | Schaltwerk | 202 | Seitenwand der Ausnehmung |
| 12 | Auslösehebel-Stellteil | 271 | Nase des Klinkenhebels, Verklinkungsfläche |
| 17 | Steuerhebel | | |
| 18 | Drehzapfen | 301 | Verklinkungsarm |
| 19 | erster Zwischenhebel | 302 | Nase des Auslösehebels |
| 20 | Gelenkzapfen | 303 | Auslösearm |
| 21 | zweiter Zwischenhebel | 304 | Nase |
| 22 | ortsfeste Achse | | |
| 23 | Gelenkachse | 305 | Auslösehebel-Fortsatz |
| 24 | Schaltknebel | 400 | Kontaktträgerarm |
| 25 | Schaltgriff | 401 | bewegliches Kontaktstück |
| 26 | Langloch des Klinkenhebels | | |
| 27 | Klinkenhebel | | |
| 28 | Drehachse des Klinkenhebels | | |
| 29 | Achse des Auslösehebels | | |
| 30 | Auslösehebel | | |
| 31 | Verklinkungsstelle | | |
| 121 | zylindrischer Grundkörper | | |
| 122 | ortsfeste Drehachse | | |
| 123 | Zapfen des Auslösehebel-Stellteils | | |
| 124 | Betätigungsteil | | |
| 125 | Anschrägung | | |

## Patentansprüche

1. Installationsschaltgerät mit einem Gehäuse, in das ein Schaltwerk (10), das durch einen Auslösehebel (30) von einem Verklinkungs- in einen Entklinkungszustand gebracht werden kann, eingebaut ist, wobei das Schaltwerk (10) unterhalb der Gehäusewand (2) in dem Bereich angebracht ist, in dem ein in einer Ebene parallel zur Gehäusewand (2) verschwenkbares Auslösehebel-Stellteil (12) vorgesehen ist, und wobei an das Auslösehebel-Stellteil (12) ein zu dem Auslösehebel (30) des Schaltwerks (10) hin weisender Zapfen (123) angebracht ist, so dass beim Verschwenken des Auslösehebel-Stellteils (12) der Auslösehebel (30) des Schaltwerks (10) durch den Zapfen (123) in seiner Entklinkungsstellung haltbar ist, wobei der Auslösehebel (30) ein Doppelarmhebel ist mit einem Verklinkungsarm (301), der an seinem freien Ende eine Nase (304) trägt, die in verklinktem Zustand mit der Verklinkungsfläche des Klinkenhebels (27) zusammenwirkt, und mit einem Auslösearm (303), an dem in der Nähe der Drehachse und etwa senkrecht von dem Auslösearm (303) in Richtung zu der Gehäusewand (2) des Schaltgerätes hin ein Fortsatz (305) entspringt, mit dem der Zapfen (123) des Auslösehebel-Stellteils (12) in der Ausschaltposition koppelbar und dadurch der Auslösehebel (30) des Schaltwerks (10) durch den Zapfen (123) in seiner Entklinkungsstellung haltbar ist, wobei das Auslösehebel-Stellteil (12) einen etwa zylindrischen Grundkörper (121) umfasst, der in einer Ausnehmung der Gehäusewand um eine ortsfeste Drehachse (122) drehbar und damit in einer zu der Gehäusewand parallelen Ebene um die Achse (122) verschwenkbar gelagert ist, **dadurch gekennzeichnet, dass** der Auslösearm eine Nase (304) trägt, an der ein thermischer Auslöser des Installationsschaltgerätes angreift, und dass die Drehachse (122) des Auslösehebel-Stellteils in etwa senkrecht zur Längserstreckungsrichtung des Auslösehebels (30) orientiert ist.

2. Installationsschaltgerät nach Anspruch 1, wobei die Bedienungsseite des Auslösehebel-Stellteils (12) an der vorderen Gerätefrontseite (2) angebracht ist.

3. Installationsschaltgerät nach Anspruch 1, wobei das Schaltwerk (10) mit dem Auslösehebel (30) nahe der vorderen Gerätefrontseite (2) angebracht ist.

4. Installationsschaltgerät nach Anspruch 3, wobei das Auslösehebel-Stellteil (12) an seiner der Gerätefrontseite (2) zuweisenden Seite ein Betätigungsteil (124) aufweist, welches den Eingriff mit einem Spezialwerkzeug erlaubt.

5. Installationsschaltgerät nach Anspruch 4, wobei das Betätigungsteil (124) so ausgebildet ist, dass nur mit dem Spezialwerkzeug ein Betätigen des Auslösehebel-Stellteils (12) möglich ist.

6. Installationsschaltgerät nach Anspruch 5, wobei das Betätigungsteil (124) ein Zapfen mit einer speziell geformten Umfangskontur ist, die an das Spezialwerkzeug angepasst ist.

7. Installationsschaltgerät nach Anspruch 6, wobei sich an der Stelle der Gerätefrontseite (2), an der das Betätigungsteil (124) sichtbar ist, eine sacklochartige Ausnehmung (201) befindet, in deren Innenraum sich das Betätigungsteil (124) befindet.

8. Installationsschaltgerät nach Anspruch 1, **dadurch gekennzeichnet, dass** der Zapfen in das Innere des Schaltgerätes hin weist, und dass das Auslösehebel-Stellteil (12) um eine auf den Auslösehebel (30) hin weisende Drehachse (122) drehbar gelagert und der Zapfen (123) exzentrisch zu der Drehachse (122) an dem Auslösehebel-Stellteil (12) angebracht ist.

9. Installationsschaltgerät nach Anspruch 1, **dadurch gekennzeichnet, dass** der Zapfen (123) eine Anschrägung (125) trägt, die beim Eindrehen des Stellteils (12) auf den Fortsatz (305) des Auslösehebels (30) hin mit einer Flanke des Fortsatzes (305) zusammenwirkt und dadurch eine Verschwenkung des Auslösehebels (30) in die entklinkte Position hin bewirkt.

## Claims

1. Service switching device having a housing in which a switching mechanism (10) which can be moved from a latching state to an unlatching state by a release lever (30) is installed, wherein the switching mechanism (10) is fitted underneath the housing wall (2) in the region in which a release lever actuating part (12) which can be pivoted in a plane parallel to the housing wall (2) is provided, and wherein a pin (123), which points towards the release lever (30) of the switching mechanism (10), is fitted to the release lever actuating part (12), so that, when the release lever actuating part (12) pivots, the release lever (30) of the switching mechanism (10) can be held in its unlatching position by the pin (123), wherein the release lever (30) is a double-armed lever with a latching arm (301) which has a lug (304) at its free end, said lug, in the latched state, interacting with the latching surface of the catch lever (27), and with a release arm (303) on which a projection (305) protrudes in the vicinity of the rotation axis and approximately at a right angle from the release arm (303) in the direction of the housing wall (2) of the switching device, it being possible for the pin (123) of the release lever actuating part (12) to be coupled to the said projection in the switched-off position and it thereby being possible for the release lever (30) of the switching mechanism (10) to be held in its unlatching position by the pin (123), wherein the release lever actuating part (12) comprises an approximately cylindrical main body (121) which can rotate about a stationary rotation axis (122) in a recess in the housing wall and thereby is mounted, such that it can pivot about the axis (122), in a plane which is parallel to the housing wall, **characterized in that** the release arm has a lug (304) on which a thermal release of the service switching device acts, and **in that** the rotation axis (122) of the release lever actuating part is oriented approximately perpendicular to the direction of the longitudinal extent of the release lever (30).

2. Service switching device according to Claim 1, wherein the operator control face of the release lever actuating part (12) is fitted to the front device front face (2).

3. Service switching device according to Claim 1, wherein the switching mechanism (10), together with the release lever (30), is fitted close to the front device front face (2).

4. Service switching device according to Claim 3, wherein the release lever actuating part (12), on its side which faces the device front face (2), has an operating part (124) which allows engagement with a special tool.

5. Service switching device according to Claim 4, wherein the operating part (124) is designed such that operation of the release lever actuating part (12) is possible only using the special tool.

6. Service switching device according to Claim 5, wherein the operating part (124) is a pin with a specially shaped circumferential contour which is matched to the special tool.

7. Service switching device according to Claim 6, wherein a blind hole-like recess (201), in the interior of which the operating part (124) is located, is located at that point on the device front face (2) at which the operating part (124) can be seen.

8. Service switching device according to Claim 1, **characterized in that** the pin points into the interior of the switching device, and **in that** the release lever actuating part (12) is mounted such that it can rotate about a rotation axis (122) which points towards the release lever (30), and the pin (123) is fitted to the release lever actuating part (12) eccentrically with respect to the rotation axis (122).

9. Service switching device according to Claim 1, **characterized in that** the pin (123) has an incline (125) which, when the actuating part (12) is turned in towards the projection (305) on the release lever (30), interacts with a flank of the projection (305) and thereby pivots the release lever (30) into the unlatched position.

## Revendications

1. Appareil de coupure d'installation comprenant un boîtier dans lequel est incorporé un mécanisme de commutation (10), qui peut être amené par un levier de déclenchement (30) d'un état d'encliquetage dans un état de désencliquetage, le mécanisme de commutation (10) étant monté sous la paroi de boîtier (2) dans la région dans laquelle est prévue une partie de commande du levier de déclenchement (12) pouvant pivoter dans un plan parallèlement à la paroi de boîtier (2), et un tourillon (123) tourné vers le levier de déclenchement (30) du mécanisme de commutation (10) étant monté sur la partie de commande du levier de déclenchement (12), de telle sorte que, lors du pivotement de la partie de commande du levier de déclenchement (12), le levier de déclenchement (30) du mécanisme de commutation (10) puisse être retenu par le tourillon (123) dans sa position de désencliquetage, le levier de déclenchement (30) étant un levier à deux bras avec un bras d'encliquetage (301) qui porte à son extrémité libre un ergot (304) qui, dans l'état encliqueté, coopère avec la surface d'encliquetage du levier à cliquet (27), et avec un bras de déclenchement (303) au niveau duquel une saillie (305) se projette à proximité de l'axe de rotation et approximativement perpendiculairement à partir du bras de déclenchement (303) dans la direction de la paroi de boîtier (2) de l'appareil de coupure, avec laquelle saillie le tourillon (123) de la partie de commande du levier de déclenchement (12) peut être accouplé dans la position de coupure et de ce fait le levier de déclenchement (30) du mécanisme de commutation (10) peut être retenu par le tourillon (123) dans sa position de désencliquetage, la partie de commande du levier de déclenchement (12) comprenant un corps de base approximativement cylindrique (121) qui peut tourner dans un évidement de la paroi de boîtier autour d'un axe de rotation fixe (122) et qui est ainsi supporté de manière pivotante autour de l'axe (122) dans un plan parallèle à la paroi de boîtier, **caractérisé en ce que** le bras de déclenchement porte un ergot (304) avec lequel s'engage un organe de déclenchement thermique de l'appareil de coupure d'installation, et **en ce que** l'axe de rotation (122) de la partie de commande du levier de déclenchement est orienté approximativement perpendiculairement à la direction d'étendue longitudinale du levier de déclenchement (30).

2. Appareil de coupure d'installation selon la revendication 1, dans lequel le côté d'actionnement de la partie de commande du levier de déclenchement (12) est monté au niveau du côté frontal avant de l'appareil (2).

3. Appareil de coupure d'installation selon la revendication 1, dans lequel le mécanisme de commutation (10) est monté avec le levier de déclenchement (30) à proximité du côté frontal avant de l'appareil (2).

4. Appareil de coupure d'installation selon la revendication 3, dans lequel la partie de commande du levier de déclenchement (12) présente au niveau de son côté tourné vers le côté frontal de l'appareil (2) une partie d'actionnement (124) qui permet l'engagement avec un outil spécial.

5. Appareil de coupure d'installation selon la revendication 4, dans lequel la partie d'actionnement (124) est réalisée de telle sorte qu'un actionnement de la partie de commande du levier de déclenchement (12) ne soit possible qu'avec l'outil spécial.

6. Appareil de coupure d'installation selon la revendication 5, dans lequel la partie d'actionnement (124) est un tourillon ayant un contour périphérique de forme spéciale qui est adapté à l'outil spécial.

7. Appareil de coupure d'installation selon la revendication 6, dans lequel, à l'emplacement du côté frontal de l'appareil (2) au niveau duquel la partie d'actionnement (124) est visible, se trouve un évidement de type trou borgne (201) dans l'espace interne duquel se trouve la partie d'actionnement (124).

8. Appareil de coupure d'installation selon la revendication 1, **caractérisé en ce que** le tourillon est tourné vers l'intérieur de l'appareil de coupure et **en ce que** la partie de commande du levier de déclenchement (12) est supportée de manière rotative autour d'un axe de rotation (122) tourné vers le levier de déclenchement (30) et le tourillon (123) est monté de manière excentrée par rapport à l'axe de rotation (122) sur la partie de commande du levier de déclenchement (12).

9. Appareil de coupure d'installation selon la revendication 1, **caractérisé en ce que** le tourillon (123) porte un biseautage (125) qui, lors de l'enfoncement par vissage de la partie de commande (12) vers la saillie (305) du levier de déclenchement (30), coopère avec un flanc de la saillie (305) et provoque de ce fait un pivotement du levier de déclenchement (30) dans la position désencliquetée.
